# EUROPÄISCHE PATENTSCHRIFT

(11) **EP 0 742 419 B1**
(45) Veröffentlichungstag und Bekanntmachung des Hinweises auf die Patenterteilung: **07.03.2001**
(21) Anmeldenummer: 95116850.9
(22) Anmeldetag: 26.10.1995
(51) Int. Cl.: F41A 9/83

(54) **Hubvorrichtung in einem Panzerfahrzeug**
Elevating device inside an armoured vehicle
Dispositif élevateur à l'intérieur d'un taur

(30) Priorität: 06.05.1995 DE 19516706
(43) Veröffentlichungstag der Anmeldung: 13.11.1996
(73) Patentinhaber: KUKA Wehrtechnik GmbH, D-86165 Augsburg (DE)
(72) Erfinder: Bobinger, Rudolf, D-86695 Nordendorf (DE); Riegl, Andreas, D-86637 Wertingen (DE); Strasser, Wilhelm, D-86836 Obermeitingen (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- FR-A- 2 588 371
- US-A- 4 236 441
- US-A- 4 904 142

## Beschreibung

Die Erfindung betrifft eine Hubvorrichtung in einem Panzerfahrzeug, mit einem Halter, der mit einem anzuhebenden Körper, insbesondere einer Granate, in Eingriff bringbar ist, und einem angetriebenen Hubelement, mittels dessen der Halter anhebbar und absenkbar ist.

Bei Panzern bzw. Panzerfahrzeugen ist es zur Erzielung einer möglichst hohen Gefechtsstärke üblich, eine größere Menge an Munition bzw. Granaten in einem Magazin mitzuführen. Eine Granate kann der Waffe dabei aus dem Magazin entweder manuell oder mit Hilfe von sogenannten Ladehilfen zugeführt werden. Da die Granaten relativ schwer sind, ist das manuelle Anheben und Umsetzen von Granaten nicht nur sehr anstrengend, sondern auf lange Sicht auch wenig effektiv.

Aus der EP-B-0 557 751, von der im Oberbegriff des Anspruchs 1 ausgegangen wird, ist eine Ladehilfe in Form eines im wesentlichen vertikal schwenkbaren Ladearms bekannt, der einen Halter trägt, der die Granate aufnehmen kann. Der Ladearm kann entweder mittels eines Hydraulikzylinders oder infolge Schwerkraft in Kombination mit einer Rückstellfeder angehoben und abgesenkt werden, so daß die Granate aus dem Magazin einem Ansetzer der Waffe zuführbar ist. Zur Aufnahme durch den Ladearm muß die Granate jedoch in dem Magazin eine vorbestimmte Position einnehmen. Dies bedingt eine Umlagerung der Granaten im Magazin und somit einen konstruktiv aufwendigen Magazinaufbau, der kostenintensiv ist. Darüber hinaus ist der Ladearm nicht für ein beliebiges Umsetzen von Granaten innerhalb des Innenraums des Panzerfahrzeugs oder ein Aufnehmen von auf dem Boden des Innenraums aufrecht stehenden Granaten einsetzbar und somit nicht flexibel verwendbar.

Aus der FR-A-2 588 371 ist es bekannt, Granaten aus einem Reservemagazin mittels einer Hubvorrichtung in ein unmittelbar benachbartes Trommelmagazin zu überführen. Die Vorrichtung umfaßt ein fest eingebautes Parallelogrammgestänge, das zwischen einer unteren Stellung, in der eine Granate aus dem Reservemagazin auf eine Halteschale übernehmbar ist, und einer oberen Stellung verstellbar ist, in der die Granate an das Trommelmagazin übergeben werden kann. Auch hierbei ist es notwendig, daß die mittels der Hubvorrichtung umzusetzenden Granaten relativ zu dieser exakt eine vorbestimmte Position einnehmen, da sie ansonsten nicht aufgenommen werden können. Ein Umsetzen von Granaten innerhalb des Innenraums des Panzerfahrzeuges ist nicht vorgesehen und auch nicht möglich.

Die US-A-4 236 441 zeigt ein gepanzertes Versorgungsfahrzeug, das in seinem Innenraum ein Regalmagazin zur Aufnahme einer Vielzahl von Granaten und eine zugeordnete Einlagerungs- und Entnahmevorrichtung aufweist, die eine Deckenschiene und eine Bodenschiene umfaßt. In den Schienen ist ein vertikaler Mast querverschieblich geführt, der eine Halteschale für eine Granate höhenverfahrbar lagert. Durch seitliches Verfahren des Mastes in Kombination mit einem vertikalen Verfahren der Halteschale am Mast kann jedes einzelne Regalfach angefahren werden, um die dort enthaltene Granate zu übernehmen. Auch mit dieser Hubvorrichtung ist es jedoch nicht möglich, beliebige Granaten, die beispielsweise in seitlichen Fächern des Innenraums eingelagert sind, zu entnehmen, so daß diese Granaten in herkömmlicher Weise manuell umgelagert werden müssen.

Die US-A-4 236 441 zeigt desweiteren einen Kran, der eine vertikale Stütze aufweist, an dessen oberem Ende ein Ausleger angebracht ist, der ein Seil mit Haken lagert. Der Kran dient dazu, beim Umbau des Regalmagazins dessen Gestell vertikal nach oben durch eine Öffnung des Panzerfahrzeuges herauszuheben. Ein derartiger Kran benötigt einen großen Bauraum, der im Innenraum eines Kampfpanzers nicht zur Verfügung steht. Darüber hinaus ist die Reichweite des Krans durch die Länge des Auslegers begrenzt, so daß es notwendig ist, den Ausleger hydraulisch ausfahrbar auszugestalten, wodurch der konstruktive Aufwand jedoch sehr hoch ist.

Aus der US-A-4 904 142 ist ein Hubgerät bekannt, das an Deck eines Schiffes angebracht werden kann und dazu dient, Raketen oder ähnliche längliche Gegenstände aus einer im wesentlichen horizontalen Lage von oben in vertikale Silos einzusetzen, die im Schiffsrumpf ausgebildet sind. Zu diesem Zweck umfaßt das Hubgerät einen auf zwei parallelen Bodenschienen verfahrbaren, portalartigen Rahmen, der aus einer im wesentlichen horizontalen Ausrichtung in eine vertikale Ausrichtung schwenkbar ist. Der Rahmen lagert einen im wesentlichen parallel zu ihm verlaufenden Tragarm, der in seiner horizontalen Ausrichtung die Rakete mittels Greifarmen umfaßt und zusa men mit dieser in eine vertikale Ausrichtung schwenkt. Zur seitlichen Verstellung ist der Tragarm am portalartigen Rahmen verfahrbar. Um die Rakete in ihrer vertikalen Ausrichtung in das Silo abzusenken oder aus diesem herauszuheben, ist das obere Ende der Rakete über ein Seil mit einer am Tragarm gelagerten Winde verbunden, wobei das Seil jedoch nur in Funktion tritt, wenn der Tragarm sich in seiner vertikalen Ausrichtung befindet. Das in der US-A- 4 904 142 gezeigte Hubgerät ist offensichtlich für die Handhabung von großen und schweren länglichen Körpern konzipiert, wobei die aufnehmbaren Raketen in horizontaler Lage unterhalb des portalartigen Rahmens liegen müssen. Eine Verwendung eines derartigen Hubgerätes im Innenraum eines Panzerfahrzeuges ist aufgrund des benötigten Bauraums nicht sinnvoll.

Der Erfindung liegt die Aufgabe zugrunde, eine Hubvorrichtung in einem Panzerfahrzeug zu schaffen, mit der insbesondere Granaten in einfacher und flexibler Weise aufgenommen und umgesetzt werden können.

Diese Aufgabe wird erfindungsgemäß durch eine Hubvorrichtung mit den kennzeichnenden Merkmalen des Anspruchs 1 gelöst.

Mittels des schwenkbaren, mehrgliedrigen Gelenkarms kann ein großer Bereich des Innenraums des Panzerfahrzeugs überstrichen werden, so daß jede Granate, die innerhalb des Schwenkbereichs des Gelenkarms angeordnet ist, mit der erfindungsgemäßen Hubvorrichtung in einfacher Weise aufgenommen werden kann. Da das Hubelement ein Seil ist, kann der Benutzer geringfügige Positionskorrekturen durch eine Querauslenkung des Seils erreichen, ohne daß der Gelenkarm verstellt werden muß.

Dabei ist der Gelenkarm frei auskragend gelagert und im wesentlichen in einer Horizontalebene schwenkbar. Um eine Granate vom Boden des Innenraums des Panzerfahrzeugs anzuheben, wird somit der Gelenkarm in der Horizontalebene in eine Stellung verschwenkt, in der das Seil sich im wesentlichen oberhalb der Granate befindet. Das Seil verläuft vorzugsweise durch den Gelenkarm hindurch und erstreckt sich an dessen freien Ende im wesentlichen vertikal nach unten. Auf diese Weise ist die Vertikalbewegung der Granate allein durch das Seil und die Horizontalbewegung der Granate durch den Gelenkarm bestimmt. Dies ermöglicht eine einfache Handhabung, da der Benutzer die beiden Bewegungskomponenten unabhängig voneinander ausführen und in beliebiger Weise überlagern kann.

Der Gelenkarm ist im Deckenbereich des Panzerfahrzeugs angebracht, was zu einer relativ großen, vertikalen Auszugslänge des Seils führt. Dies ermöglicht einem Benutzer wiederum, durch Querauslenkung des Seils auch entfernte Bereiche des Innenraums des Panzerfahrzeugs mit dem am Seil angebrachten Halter zu erreichen.

Vorzugsweise umfaßt der Gelenkarm ein mit seinem einen Ende am Panzerfahrzeug gelenkig angebrachtes erstes Armglied und ein am anderen Ende des ersten Armglieds gelenkig angebrachtes zweites Armglied. Ein zweigliedriger Aufbau des Gelenkarms hat sich als vorteilhaft erwiesen, um den Gelenkarm in schneller und zuverlässiger Weise in eine gewünschte Position zu bringen.

In besonderer Ausgestaltung der Erfindung ist vorgesehen, daß die Winde von einer an sich bekannten Servowinde gebildet ist. Die Servowinde ermöglicht eine elektrische Gewichtsbalance, die es dem Benutzer der Hubvorrichtung ermöglicht, mit relativ geringem Kraftaufwand die Granate aufzunehmen, zu verlagern und an einer gewünschten Position abzusetzen.

Als Halter zur Aufnahme der Granate kann jede beliebige Vorrichtung Verwendung finden, die ein schnelles Aufnehmen der Granate ermöglicht und deren sichere Halterung gewährleistet. Vorzugsweise ist vorgesehen, daß der Halter eine Aufnahme aufweist, in die die anzuhebende Granate einführbar ist, und ein Sperrelement besitzt, mittels dessen die Granate wahlweise in der Aufnahme festlegbar oder aus dieser freigebbar ist. Dabei kann das Sperrelement ein verschiebbar gelagerter, federbelasteter Riegelbolzen sein. Ein derartiger Geschoßgreifer ist aus der Patentanmeldung DE-A-44 42 313 der Anmelderin bekannt, auf deren Inhalt Bezug genommen wird.

Bei dem Gebrauch der erfindungsgemäßen Hubvorrichtung wird ein Benutzer den Halter an einem ggf. daran befestigten Handgriff erfassen. Es hat sich als vorteilhaft erwiesen, wenn an dem Halter darüber hinaus eine Steuervorrichtung für die Bewegungssteuerung der Winde angeordnet ist, so daß der Benutzer das Anheben und Absenken der Granate von dem Halter oder gar dessen Handgriff aus steuern kann. In vorteilhafter Ausgestaltung der Erfindung kann vorgesehen sein, daß die Steuervorrichtung einen am Halter angebrachten Infrarotsensor aufweist, der mit einem entsprechenden Infrarotempfänger der Winde zusammenwirkt.

Falls der elektrische Antrieb der Hubvorrichtung und somit der Seilwinde ausfallen sollte, müssen die im Panzerfahrzeug befindlichen Bedienpersonen die Grananten manuell umladen. Um dies zu erleichtern, ist in Weiterbildung der Erfindung vorgesehen, daß der Halter lösbar mit dem Seil gekoppelt ist. Im Falle einer elektrischen Störung kann der Halter somit im Notbetrieb von dem Seil abgenommen und manuell gehandhabt werden. Die Bedienperson kann den Halter weiterhin mit einer Granate in Eingriff bringen und über den am Halter angebrachten Handgriff handhaben sowie aufnehmen. Bei manuellem Betrieb ist es aufgrund des relativ hohen Gewichtes einer Granate sinnvoll und hilfreich, wenn zwei Bedienpersonen die Granate erfassen können. Zu diesem Zwecke kann der Halter einen weiteren Handgriff für die zweite Bedienperson aufweisen.

Damit der weitere Handgriff bei dem normalen Betrieb der Hubvorrichtung nicht stört und übermäßig Bauraum beansprucht, ist in Weiterbildung der Erfindung vorgesehen, daß der weitere Handgriff aus einer im Halter versenkten Position ausfahrbar oder ausklappbar ist.

Die Hubvorrichtung kann nicht nur dazu verwendet werden, um eine Granate dem Magazin zu entnehmen und in einem Ansetzer abzulegen, sondern mittels der Hubvorrichtung können auch die Granaten in das Magazin eingelagert werden. Zu diesem Zweck müssen die Granaten von der Außenseite des Panzerfahrzeugs in dessen Innenraum befördert werden, so daß sie von der Hubvorrichtung erfaßt und in das Magazin eingelagert werden können. Um die relativ schweren Granaten in einfacher Weise in das Panzerfahrzeug befördern zu können, ist erfindungsgemäß eine Fördervorrichtung vorgesehen, mittels der die Granate von der Außenseite des Panzers in den Schwenkbereich des Gelenkarms bringbar ist. Die Granate wird von einer Bedienperson auf der Außenseite des Panzerfahrzeuges auf die Fördervorrichtung aufgelegt und kann dann in den Innenraum des Panzerfahrzeugs eingefahren werden.

Üblicherweise besitzt ein Panzerfahrzeug auf seiner Rückseite eine hintere Einstiegsluke, die durch eine Lukentür verschließbar ist und durch die Personal und/ oder Material in den Innenraum des Panzerfahrzeugs gelangen kann. In besonders vorteilhafter Ausgestaltung der Erfindung ist vorgesehen, daß die Fördervorrichtung einen an der Einstiegsluke verschieblich gelagerten, angetriebenen Schlitten aufweist. Nachdem die Granate auf dem Schlitten abgesetzt ist, wird der Schlitten in den Innenraum verfahren, so daß die Hubvorrichtung die Granate direkt von dem Schlitten abnehmen kann.

Damit die Einstiegsluke durch die Fördervorrichtung möglichst wenig versperrt ist, kann vorgesehen sein, daß der Schlitten zusammen mit seiner Führung schwenkbar an der Tür der Einstiegsluke angebracht ist und in eine die Einstiegsluke im wesentlichen freigebende Ruhestellung gebracht werden kann. Wenn die Fördervorrichtung somit nicht benötigt wird, wird sie in die Ruhe-Stellung verschwenkt, in der sie möglichst dicht an der Innenseite der Tür anliegt, so daß der wirksame Querschnitt der Einstiegsluke nur unwesentlichen verringert ist. Bei Gebrauch der Fördervorrichtung wird diese in ihre Betriebsposition heruntergeklappt.

Die Hubvorrichtung ist so angeordnet und ausgelegt, daß der Gelenkarm alle wesentlichen Bereiche des Innenraums des Panzerfahrzeugs überstreicht. Auf diese Weise kann ein Geschoß oder eine Granate sowohl von dem zum Beladen des Panzerfahrzeugs verwendeten Schlitten, aus dem Magazin, von jedem Punkt des Bodenbereichs des Panzerfahrzeugs und aus einem üblicherweise vorhandenen Turmmagazin aufgenommen werden. Die mit dem Halter aufgenommene Granate kann an jedem der genannten Orte sowie vorzugsweise in dem Ansetzer oder unmittelbar in der Waffe abgelegt werden.

Weitere Einzelheiten und Merkmale der Erfindung sind aus der folgenden Beschreibung eines Ausführungsbeispiels unter Bezugnahme auf die Zeichnung ersichtlich. Es zeigen:
- Figur 1:: eine schematische, teilweise geschnitten dargestellte Aufsicht auf ein Panzerfahrzeug,
- Figur 2:: den Innenraum des Panzerfahrzeugs in perspektivischer Darstellung,
- Figur 3:: eine ausschnittsweise Aufsicht auf den Innenraum des Panzerfahrzeugs,
- Figur 4:: eine Rückansicht des Panzerfahrzeugs und
- Figur 5:: einen Querschnitt durch den hinteren Teil eines Panzerfahrzeugs.

In den Figuren 1 und 2 ist ein Panzerfahrzeug 10 dargestellt, das in herkömmlicher Weise eine auf einem drehbaren Turm 16 angeordnete Waffe 11 aufweist. Im Innenraum 19 des Turms 16 sind eine Vielzahl von Granaten 14 gelagert, die entweder in im wesentlichen horizontaler Ausrichtung am hinteren Endes Panzerfahrzeugs 10 in einem Magazin 13 aufgenommen sind oder in im wesentlichen vertikaler Ausrichtung stehend im Innenraum gelagert sind. Darüber hinaus sind im Innenraum mehrere vorbereitete Treibladungen 15 angeordnet.

Um die Waffe 11 zu laden, muß eine Granate 14 in einen Ansetzer 12 eingelegt werden, mit dessen Hilfe die Granate der Waffe 11 zugeführt werden kann.

Um die Granaten 14 im Innenraum des Panzerfahrzeugs 10 umlagern zu können, ist eine Hubvorrichtung 20 vorgesehen. Die Hubvorrichtung 20 umfaßt einen zweigliedrigen Gelenkarm 21 mit einem ersten Armglied 22a, das mit seinem einen Ende gelenkig an der Decke des Innenraums des Panzerfahrzeugs angebracht ist. Am anderen Ende des ersten Armgliedes 22a ist ein zweites Armglied 22b gelenkig angeschlossen. Die beiden Armglieder 22a und 22b liegen im wesentlichen in einer Horizontalebene und sind in dieser schwenkbar.

Dem Gelenkarm 21 ist eine Servowinde 24 zugeordnet, von der sich ein Seil 25 durch den Gelenkarm 21 hindurch bis zu dem vorderen Ende des zweiten Armgliedes 22b erstreckt und von dort im wesentlichen vertikal nach unten verläuft. Am unteren Ende des Seils 25 ist ein Halter 23 mit einem Handgriff 27 angeordnet. Der Halter 23 besitzt eine Aufnahme, in die die umzulagernde Granate 14 einführbar ist, sowie ein Sperrelement, mit dem die Granate in der Aufnahme festlegbar ist. An dem Halter ist eine Steuervorrichtung zur Steuerung der Funktionen bzw. Bewegungen der Servowinde 24 angeordnet. Die Steuervorrichtung umfaßt einen nicht dargestellten, am Halter angebrachten Infrarotsensor, der mit einem entsprechenden Infrarotempfänger an der Servowinde 24 zusammenwirkt.

Gemäß Figur 2 ist das Magazin 13 als Schubladenmagazin ausgebildet, wobei die einzelnen Granaten 14 auf einer ausziehbaren Schublade gelagert sind. Um eine Granate 14 aus dem Magazin 13 in den Ansetzer 12 für die Waffe 11 umzulagern, wird die gewünschte Granate 14 aus dem Magazin 13 herausgezogen und der Gelenkarm 21 wird vom Benutzer derart geschwenkt und positioniert, daß das freie Ende des zweiten Armgliedes 22b etwa oberhalb der aufzunehmenden Granate 14 angeordnet ist. Sodann wird durch Betätigen der Servowinde 24 der Halter 14 soweit heruntergelassen, bis er um die Granate 14 herumgelegt ist und diese aufgenommen hat. Durch Betätigen der Winde 24 bei gleichzeitiger Schwenkung des Gelenkarms 21 kann die Granate 14 von der Schublade des Magazins 13 abgenommen und im Ansetzer 12 abgelegt werden.

In Figur 3 ist zur Verdeutlichung des Schwenkbereichs S derjenige Bereich schraffiert dargestellt, der vom äußeren freien Ende des zweiten Armgliedes 22b des Gelenkarms 21 überstrichen werden kann. Da das Seil jedoch vom Benutzer in Querrichtung seiner Längserstreckung mit geringem Kraftaufwand ausgelenkt werden kann, ist der mit der Hubvorrichtung überdeckte Bereich des Innenraums des Panzerfahrzeugs gegenüber dem Schwenkbereich S noch vergrößert, so daß im wesentlichen der gesamte Innenraum zu erreichen ist.

Neben dem Umsetzen der Granaten aus dem Magazin 13 in den Ansetzer 12 kann die Hubvorrichtung 10 auch zum Füllen des Magazins 13 verwendet werden. Dabei findet insbesondere eine Fördervorrichtung 30 Verwendung, wie sie in den Figuren 4 und 5 dargestellt ist.

Auf seiner Rückseite besitzt das Panzerfahrzeug 10 eine Einstiegsluke 17, die durch eine Tür 18 verschließbar ist. An der Tür 18 ist ein Haltearm 31 mittels eines Gelenkes 34 in vertikaler Richtung schwenkbar gelagert. Am freien Ende des Haltearms 31 ist eine Führungsbahn 32 ausgebildet, auf der ein Schlitten 33 verschieblich geführt ist.

Zum Beladen des Magazins 13 mit Granaten 14 wird eine Granate 14 von einer auf der Außenseite des Panzerfahrzeugs 10 befindlichen Bedienperson auf den Schlitten 33 gelegt, woraufhin der Schlitten 33 entlang der Führungsbahn 32 durch die Einstiegsluke 17 hindurch in den Innenraum 19 des Panzerfahrzeugs verschoben wird, was entweder manuell oder mittels einer entsprechenden Antriebsvorrichtung erfolgen kann. Die auf dem Schlitten 33 befindliche Granate 14 wird dann von einer im Innenraum 19 des Panzerfahrzeugs 10 befindlichen Bedienperson mit Hilfe der Hubvorrichtung erfaßt, indem der Halter 23 an der Granate 14 festgelegt wird. Durch Anheben der Granate mittels Aktivierung der Winde sowie durch Schwenken des Gelenkarms 21 kann die Granate von dem Schlitten 33 abgenommen und in einer gewünschten Schublade des Magazins 13 abgelegt werden.

Die schwenkbare Lagerung des Haltearms 31 an der Tür 18 erlaubt es, die Fördervorrichtung 30 in ihrer Gesamtheit in eine Ruhe-Stellung zu verschwenken, in der sie möglichst nahe der Tür 18 angeordnet ist, so daß die Einstiegsluke im wesentlichen freiliegt und das Ein- und Aussteigen durch die Fördervorrichtung 30 nicht behindert ist. Die Ruhe-Stellung der Fördervorrichtung 30 ist in Figur 4 gestrichelt dargestellt.

## Patentansprüche

1. Hubvorrichtung in einem Panzerfahrzeug (10), mit einem Halter (23), der mit einem anzuhebenden Körper, insbesondere einer Granate (14), in Eingriff bringbar ist, und einem angetriebenen Hubelement (25), mittels dessen der Halter (23) anhebbar und absenkbar ist, dadurch gekennzeichnet, daß ein im Deckenbereich des Panzerfahrzeugs (10) angebrachter, mehrgliedriger Gelenkarm (21) vorgesehen ist, der frei auskragend gelagert und im wesentlichen in einer Horizontalebene schwenkbar ist, und daß das Hubelement ein mittels einer Winde (24) antreibbares Seil (25) ist, das sich entlang dem Gelenkarm (21) erstreckt und an seinem unteren Ende den Halter (23) trägt.

2. Hubvorrichtung nach Anspruch 1, dadurch gekennzeichnet, daß der Gelenkarm (21) ein mit seinem einen Ende am Panzerfahrzeug (10) gelenkig angebrachtes erstes Armglied (22a) und ein am anderen Ende des ersten Armglieds (22a) gelenkig angebrachtes zweites Armglied (22b) umfaßt.

3. Hubvorrichtung nach 1 oder 2, dadurch gekennzeichnet, daß das Seil (25) durch den Gelenkarm (21) verläuft und an dessen freiem Ende sich im wesentlichen vertikal nach unten erstreckt.

4. Hubvorrichtung nach einem der Ansprüche 1 bis 3, dadurch gekennzeichnet, daß die Winde (24) eine Servowinde ist.

5. Hubvorrichtung nach einem der Ansprüche 1 bis 4, dadurch gekennzeichnet, daß der Halter (23) eine Aufnahme, in die die anzuhebende Granate (14) einführbar ist, und ein Sperrelement aufweist, mittels dessen die Granate (14) wahlweise in der Aufnahme festlegbar oder aus dieser freigebbar ist.

6. Hubvorrichtung nach Anspruch 5, dadurch gekennzeichnet, daß das Sperrelement ein verschiebbar gelagerter, federbelasteter Riegelbolzen ist.

7. Hubvorrichtung nach einem der Ansprüche 1 bis 6, dadurch gekennzeichnet, daß an dem Halter (23) eine Steurevorrichtung für die Bewegungssteuer der Winde (24) ausgebildet ist.

8. Hubvorrichtung nach Anspruch 7, dadurch gekennzeichnet, daß die Steuervorrichtung einen am Halter (23) angebrachten Infrarotsender aufweist, der mit einem entsprechenden Infrarotempfänger der Winde (24) zusammenwirkt.

9. Hubvorrichtung nach einem der Ansprüche 1 bis 8, dadurch gekennzeichnet, daß der Halter (23) lösbar mit dem Seil (25) gekoppelt ist.

10. Hubvorrichtung nach einem der Ansprüche 1 bis 9, dadurch gekennzeichnet, daß der Halter (23) einen Handgriff (27) aufweist.

11. Hubvorrichtung nach Anspruch 10, dadurch gekennzeichnet, daß der Halter (23) einen weiteren Handgriff aufweist.

12. Hubvorrichtung nach Anspruch 11, dadurch gekennzeichnet, daß der weitere Handgriff aus einer im Halter (23) versenkten Position ausfahrbar oder ausklappbar ist.

13. Hubvorrichtung nach einem der Ansprüche 1 bis 12, gekennzeichnet durch eine Fördervorrichtung (31, 32), mittels der die Granate (14) von der Außenseite des Panzerfahrzeugs (10) in den Schwenkbereich S des Gelenkarms (21) bringbar ist.

14. Hubvorrichtung nach Anspruch 13, wobei das Panzerfahrzeug eine hintere Einstiegsluke besitzt, dadurch gekennzeichnet, daß die Fördervorrichtung (30) einen an der Einstiegsluke (17) verschieblich gelagerten, angetriebenen Schlitten (33) aufweist.

15. Hubvorrichtung nach Anspruch 14, dadurch gekennzeichnet, daß der Schlitten (33) zusammen mit seiner Führungsbahn (32) schwenkbar an einer Tür (18) der Einstiegsluke (17) angebracht und in eine die Einstiegsluke (17) im wesentlichen freigebende Ruhe-stellung bringbar ist.

16. Hubvorrichtung nach einem der Ansprüche 1 bis 15, dadurch gekennzeichnet, daß das Bewegungsfeld des Gelenkarms (21) so ausgelegt ist, daß Granaten vom Schlitten (33), aus einem Magazin (13), vom gesamten Bodenbereich des Panzerfahrzeuges und aus einem Turmmagazin aufnehmbar und an diese sowie einen Ansetzer (12) oder die Waffe (11) abgebbar sind.

## Claims

1. Elevating device inside an armoured vehicle (10), having a holder (23), which can be engaged with a body to be raised, particularly a shell (14), and a driven elevating element (25), by means of which the holder (23) can be raised and lowered, characterized in that a multisection articulated arm (21) fitted in the roof area of the armoured vehicle (10) is provided and which is mounted in freely projecting manner and which is pivotable substantially in a horizontal plane, and that the elevating element is a cable (25) drivable by means of a winch (24), said cable extending along the articulated arm (21) and carrying at its lower end the holder (23).

2. Elevating device according to claim 1, characterized in that the articulated arm (21) comprises a first arm section (22a) fitted in articulated manner by its one end to the armoured vehicle (10) and a second arm section (22b) fitted in articulated manner at the other end of the first arm section (22a).

3. Elevating device according to claim 1 or 2, characterized in that the cable (25) passes through the articulated arm (21) and at its free end extends substantially vertically downwards.

4. Elevating device according to one of the claims 1 to 3, characterized in that the winch (24) is a servo-winch.

5. Elevating device according to one of the claims 1 to 4, characterized in that the holder (23) has a receptacle into which can be introduced the shell (14) to be raised, as well as a locking element, by means of which the shell (14) can, as desired, be fixed in or released from the receptacle.

6. Elevating device according to claim 5, characterized in that the locking element is a displaceably mounted, spring-loaded locking pin.

7. Elevating device according to one of the claims 1 to 6, characterized in that a control device for the movement control of the winch (24) is constructed on the holder (23).

8. Elevating device according to claim 7, characterized in that the control device has an infrared transmitter fitted to the holder (23) and which cooperates with a corresponding infrared receiver of the winch (24).

9. Elevating device according to one of the claims 1 to 8, characterized in that the holder (23) is detachably coupled to the cable (25).

10. Elevating device according to one of the claims 1 to 9, characterized in that the holder (23) has a handle (27).

11. Elevating device according to claim 10, characterized in that the holder (23) has a further handle.

12. Elevating device according to claim 11, characterized in that the further handle can be extended or swung out from a lowered position in the holder (23).

13. Elevating device according to one of the claims 1 to 12, characterized by a conveyor (31, 32), by means of which the shell (14) can be brought from the outside of the armoured vehicle (10) into the pivoting area S of the articulated arm (21).

14. Elevating device according to claim 13, in which the armoured vehicle has a rear entrance hatch, characterized in that the conveyor (30) has a driven slide (33) displaceably mounted on the entrance hatch (17).

15. Elevating device according to claim 14, characterized in that, together with its guideway (32), the slide (33) is pivotably fitted to a door (18) of the entrance hatch (17) and can be brought into an inoperative position substantially freeing the entrance hatch (17).

16. Elevating device according to one of the claims 1 to 15, characterized in that the movement field of the articulated arm (21) is such that shells can be taken up from the slide (33) out of a magazine (13), from the entire bottom area of the armoured vehicle and from a turret magazine and can be delivered thereto as well as to a rammer (12) or the weapon (11).

## Revendications

1. Dispositif élévateur à l'intérieur d'un tank (10), comprenant un support (23) pouvant être mis en prise avec un objet à élever, en particulier une grenade (14), et un élément de levage (25) commandé permettant de lever et d'abaisser le support (23), caractérisé en ce que l'on prévoit dans la zone supérieure de protection du tank (10) un bras articulé (21) multicomposants, monté libre et en porte-à-faux et pivotant dans un plan sensiblement horizontal, et en ce que l'élément de levage est constitué par un câble (25) actionné par un treuil (24) s'étendant le long du bras articulé (21) et portant à son extrémité inférieure le support (23).

2. Dispositif élévateur selon la revendication 1, caractérisé en ce que le bras articulé (21) comprend un premier élément (22a) monté articulé sur le tank (10) par l'une de ses extrémités et un deuxième élément (22b) monté articulé sur l'autre extrémité du premier élément (22a).

3. Dispositif élévateur selon la revendication 1 ou 2, caractérisé en ce que le câble (25) passe à travers le bras articulé (21) et s'étend sensiblement vertical vers le bas au niveau de son extrémité libre.

4. Dispositif élévateur selon l'une quelconque des revendications 1 à 3, caractérisé en ce que le treuil (24) est un servo-treuil.

5. Dispositif élévateur selon l'une quelconque des revendications 1 à 4, caractérisé en ce que le support (23) présente un réceptacle dans lequel peut être introduite la grenade (14) à soulever, ainsi qu'un élément de blocage permettant au choix d'immobiliser la grenade (14) dans le réceptacle ou de l'en libérer.

6. Dispositif élévateur selon la revendication 5, caractérisé en ce que l'élément de blocage est constitué par un boulon de verrouillage monté déplaçable et commandé par ressort.

7. Dispositif élévateur selon l'une quelconque des revendications 1 à 6, caractérisé en ce qu'un dispositif de commande est formé sur le support (23) pour commander le mouvement du treuil (24).

8. Dispositif élévateur selon la revendication 7, caractérisé en ce que le dispositif de commande présente un émetteur à infrarouge monté sur le support (23) coopérant avec un récepteur à infrarouge correspondant sur le treuil (24).

9. Dispositif élévateur selon l'une quelconque des revendications 1 à 8, caractérisé en ce que le support (23) est couplé détachable au treuil (25).

10. Dispositif élévateur selon l'une quelconque des revendications 1 à 9, caractérisé en ce que le support (23) présente une poignée (27).

11. Dispositif élévateur selon la revendication 10, caractérisé en ce que le support (23) présente une autre poignée.

12. Dispositif élévateur selon la revendication 11, caractérisé en ce que cette autre poignée peut être déplacée ou pivotée hors d'une position encastrée dans le support (23).

13. Dispositif élévateur selon l'une quelconque des revendications 1 à 12, caractérisé par un dispositif de transport (31,32) permettant de déplacer la grenade (14) de l'extérieur du tank (10) dans la zone de pivotement S du bras articulé (21).

14. Dispositif élévateur selon la revendication 13, dans lequel le tank présente une ouverture d'accès arrière, caractérisé en ce que le dispositif de transport (30) présente un chariot (33) commandé monté déplaçable sur l'ouverture d'accès (17).

15. Dispositif élévateur selon la revendication 14, caractérisé en ce que le chariot (33) et sa glissière de guidage (32) sont montés pivotants sur une porte (18) de l'ouverture d'accès (17) et en ce que le chariot peut être amené dans une position de repos libérant sensiblement l'ouverture d'accès (17).

16. Dispositif élévateur selon l'une quelconque des revendications 1 à 15, caractérisé en ce que la zone de mouvement du bras articulé (21) est prévue de telle manière que des grenades peuvent être prises du chariot (33), d'un magasin (13), de la totalité de la zone de plancher du tank et d'un magasin de tourelle et amenés à ceux-ci ou à une rallonge (12) ou à l'arme (11).
